# FASCICULE DE BREVET EUROPEEN

(11) **EP 0 234 388 B1**
(45) Date de publication et mention de la délivrance du brevet: **02.01.1992**
(21) Numéro de dépôt: 87101776.0
(22) Date de dépôt: 09.02.1987
(51) Int. Cl.: C21C 5/46

(54) **Lance de soufflage d'oxygène**
Sauerstoff-Blaslanze
Lance for blowing oxygen

(30) Priorité: 25.02.1986 LU 86321
(43) Date de publication de la demande: 02.09.1987
(73) Titulaire: ARBED S.A., L-2930 Luxembourg (LU)
(72) Inventeur: Bock, André, L-1944 Luxembourg (LU); Henrion, Romain, L-4243 Esch/Alzette (LU); Liesch, Jean, L-4020 Esch/Alzette (LU); Heintz, Carlo, L-2154 Luxembourg (LU); Klein, Henri, L-4602 Niedercorn (LU); Liesch, Jean-François, L-4062 Esch/Alzette (LU)
(74) Mandataire: Freylinger, Ernest T.

(56) Documents cités:
- EP-A- 0 018 935
- EP-A- 0 109 916
- DE-B- 2 420 246
- FR-A- 1 237 740
- FR-A- 1 346 214

## Description

L'invention concerne une lance de soufflage pour l'affinage de métaux respectivement de ferroalliages par soufflage d'oxygène par le haut.

Une lance de soufflage d'oxygène comprend normalement au moins une tuyère verticale destinée à fournir un jet d'oxygène pour l'affinage proprement dit. Elle peut en plus comprendre au moins une tuyère latérale, destinée à fournir un jet d'oxygène, plus mou que le jet vertical, pour brûler le monoxyde de carbone formé au cours de l'affinage et créer un surplus d'énergie thermique (voir p.ex. le brevet LU 78 906) ainsi qu'éventuellement une tuyère guidant des matières solides suspendues dans un gaz porteur (voir p. ex. le brevet LU 84 433).

Le jet vertical frappe la surface du bain et doit présenter une impulsion suffisante pour traverser la couche de scorie ou pour la refouler, en vue d'atteindre le métal; il est également nécessaire que le jet provoque un brassage de la scorie avec le bain, pour accélérer les réactions métallurgiques entre ces deux phases liquides.

Il est bien entendu que le point d'impact du jet sur la surface du bain est fixe et se situe plus ou moins au centre de cette surface. On sait depuis longtemps qu'il serait avantageux de pouvoir déplacer ce point d'impact d'une manière contrôlée, et ceci afin de mieux distribuer la chaleur intense qui règne au point d'impact et d'intensifier l'effet de brassage. Ainsi on a proposé des lances dont l'axe principal est incliné et où la lance entière peut osciller autour de la verticale. On a également conçu des têtes de lance dont l'embouchure présente des moyens mécaniques capables de dévier le jet d'oxygène, les dits moyens étant eux-mêmes mobiles et télécommandés.

Le désavantage commun à toutes ces solutions proposées, réside dans la nécessité de faire fonctionner des moyens mécaniques qui sont tous exposés à une chaleur intense, à des poussières en grandes quantités et à l'action de l'oxygène, si bien que l'on rencontre dans la presque totalité des aciéries des lances de soufflage conventionnelles à jet principal unidirectionnel.

Le but de la présente invention est de concevoir une lance capable de fournir un jet de gaz dirigeable, dans laquelle les moyens mécaniques mobiles sont réduits à un minimum pour éviter les problèmes énoncés plus haut.

Ce but est atteint grâce à la lance telle qu'elle est caractérisée dans la revendication 1. Des variations d'exécution préférentielles sont décrites dans les sous-revendications.

Si l'on souffle à travers une tuyère verticale un jet d'oxygène, ce jet aura une direction verticale et se comportera de manière conventionnelle, bien connue par les aciéristes. Or, si l'on souffle en même temps de l'oxygène, ou n'importe quel autre gaz, par un tuyère latérale, il est créé dans la chambre une zone de surpression qui s'étend depuis l'embouchure de la tuyère latérale à la sortie de la tête et qui provoque une déviation du jet sortant de l'orifice de la tête. Il est bien entendu que l'on munira les tuyères latérales de vannes de réglage du débit de gaz, afin de créer à l'intérieur de la chambre des conditions nécessaires pour former le jet, tant du point de vue de son impulsion que du point de vue de sa direction, ou plus précisément de son angle de déviation par rapport à la verticale.

Un avantage majeur réalisable à l'aide de l'invention réside dans le fait qu'elle permet de dévier le jet d'oxygène et de déplacer le point d'impact sur la surface du bain, à volonté et à vitesse variable, sans interruption du soufflage. Il en résulte en élargissement virtuel de la zone d'impact et un brassage plus prononcé du métal avec la scorie en surface du bain. A côté des effets favorables sur le processus d'affinage, le déplacement du point d'impact provoque également un élargissement de la zone de postcombustion - voir à ce sujet le brevet LU 81 207-. Un autre avantage offert par l'invention réside dans une distribution plus poussée de la chaleur qui règne au point d'impact, si bien que d'un côté la température du bain peut monter et que l'autre côté la zone de chaleur intense, où il existe le risque de la nitruration, peut être déplacée et par ce fait diluée.

D'autres avantages et caractéristiques apparaîtront par la description des dessins qui représentent de manière non-limitative une forme d'éxecution possible de la lance suivant l'invention et où
- la fig.1 est une coupe longitudinale schématique à travers une tête de la lance selon l'invention, tandis que
- la fig.2 est un schéma représentant la variabilité de l'emplacement du point d'impact du jet, suivant une forme d'exécution de la tête de lance.

On distingue en fig.1 une partie (sans tuyères secondaires etc.) d'une tête de lance 1 avec des moyens de refroidissement par circulation d'eau 2. La tuyère verticale 4 guide un jet d'oxygène d'affinage 3, dont les propriétés physiques sont déterminées par la pression de la source d'oxygène, la vanne de réglage du débit et le profil et le dimensionnement des conduits d'oxygène depuis la source jusqu'à la chambre 6 située dans le prolongement de la tuyère 4. Cette chambre 6, qui relie la tuyère 4 à l'embouchure 7 de la lance, a une longueur de quelque 30 cm; elle n'aurait qu'une influence négligeable sur la dynamique du jet d'oxygène 3 (légère augmentation de vitesse, fonction de la section d'embouchure 7) s'il n'y avait, au voisinage de l'endroit 9 où la tuyère 4 s'évase dans la chambre 6, l'embouchure 5 de plusieurs conduits latéraux 10. Pour ne pas surcharger la figure, on n'a répresenté qu'un seul conduit latéral, mais dans la variante décrite, il y a huit embouchures 5, disposées symétriquement autour de l'embouchure 9 de la tuyère 4. Ces conduits guident un gaz, qui est de préférence de l'oxygène ou de l'air, de façon que sa direction d'écoulement près de l'embouchure 5 soit pratiquement transversale à celle du jet principal d'oxygène 3. Le débit de gaz, traversant les différents conduits 10 est réglé par l'intermédiaire de vannes 11, qui peuvent être du type on-off.

La chambre 6 présente sensiblement la forme d'une poire, tronquée des côtés supérieur et inférieur. La section de l'embouchure 7 est comparable à celle de l'endroit 9 où la chambre est raccordée à la tuyère 4. Le profil de l'évasement près de la tuyère 4 est peu critique mais doit être assez prononcé pour réaliser sur une distance de quelques dizaines de cm une déviation progressive du jet jusqu'à la déviation A désirée. A l'approche de l'embouchure 7, l'angle que prend le profil intérieur de la chambre avec l'axe longitudinal BBʹ de la tuyère 4 tend vers l'angle de déviation A désiré. Il s'ensuit que le profil intérieur de la chambre 6 est réalisé en tenant compte de la distance embouchure 7 - surface du bain ainsi que des dimensions du convertisseur ou, plus précisément, de la section horizontale du convertisseur à la hauteur normale du niveau du bain. La chambre 6 peut être de révolution où présenter vis à vis de chaque embouchure 5 des rainures dans lesquelles le jet 3 dévié vient se loger. Ces rainures peuvent avoir une profondeur telle qu'elles entourent un tiers de la section du jet 3 et présenter éventuellement une disposition en spirale autour de l'axe BBʹ. Dans cette dernière forme d'exécution le corps de lance est le siège, non seulement d'une force de réaction qui passe par l'axe BBʹ, mais également d'un couple de rotation.

Le fonctionnement du dispositif est le suivant: Au départ uniquement la tuyère 4 est reliée à la source d'oxygène, les différentes vannes 11 sont fermées; un jet dur et vertical d'oxygène primaire frappe la surface du bain. Dès qu'une déflection du jet est désirée, une des vannes 11 est actionnée et un jet de gaz pénètre dans la chambre 6, et créé une zone de surpression 8, hachurée. Cette zone de surpression provoque une déviation du jet 3 qui s'appuie, tout en gardant sa forme, contre la paroi de la chambre qui est opposée à l'embouchure 5 qui crée la zone de supression 8. Par suite de phénomènes d'aspiration par le jet d'oxygène primaire, la quantité de gaz nécessaire pour créer la poche 8 est substantielle; par contre, dès que le jet de gaz 3 est dévié, il ne faut plus qu'une quantité de gaz minime pour conserver la zone de surpression et maintenir le jet dévié.

Une forme d'exécution possible prévoit de commander à l'aide d'un ordinateur les différentes vannes 11 en fonction du déroulement du processus d'affinage. En ouvrant, en fonction de la distribution de la température dans le convertisseur (profil de température à la surface du bain et profil de température au-dessus du bain conditionné par la combustion du monoxyde de carbone) une à une les différentes vannes 11, on peut promener le point d'impact suivant un trajet plus ou moins circulaire sur la surface du bain. On peut également ouvrir et refermer une après l'autre des vannes 11 à une fréquence préétablie, ce qui aura comme effet de réaliser tantôt un point d'impact central et tantôt un point d'impact qui se déplace sur des segments de cercle autour du centre du bain.

La fig.2 montre de manière schématique les différents points d'impact réalisables sur la surface du bain métallique, grâce à une tête de lance comportant une tuyère verticale dont le jet peut être dévié par huit conduits latéraux 10 tel que décrit plus haut. Le point J₀ est réalisé en gardant les huit vannes 11 fermées. En ouvrant une après l'autre une des vannes 11, il est possible de déplacer le jet pour réaliser par exemple le point d'impact J₁₀, puis J₂₀ etc.

Ainsi la tête de lance suivant l'invention permet de diriger le jet vers chacun des points d'impact représentés, dans le sens des flèches et on imagine que l'on peut préétablir des programmes de balayage de la surface, suivant des schémas empiriques, ou procéder suivant une situation donnée. On peut p.ex. constater qu'il s'est formé un loup dans le convertisseur dans une zone déterminée; en procédant à un balayage intense à l'oxygène dans cette zone, on peut faire fondre le loup.

## Revendications

1. Lance pour l'affinage de métaux ou de ferro-alliages par soufflage d'oxygène par le haut, dont la tête (1) présente l'embouchure d'au moins une tuyère (4) guidant un jet d'oxygène (3) destiné à l'affinage ayant une vitesse supersonique, caractérisée en ce qu'une chambre (6) est intercalée entre l'embouchure (9) de la dite tuyère (4) et l'embouchure (7) de la tête de lance, la chambre (6) s'évasant progressivement depuis l'embouchure (9) de la dite tuyère (4) pour se rétrécir vers l'embouchure (7) de la tête de lance, en ce qu'au moins une embouchure (5) d'au moins un conduit latéral (10) aboutit dans la chambre (6), au voisinage de l'embouchure (9) de la dite tuyère (4) et en ce que chacun des conduits latéraux (10) est relié à une source de gaz et comporte une vanne individuelle (11) de régulation de débit.

2. Lance suivant la revendication 1, caractérisée en ce qu'au moins trois conduits latéraux (10) sont disposés symétriquement autour de l'embouchure (9) de la dite tuyère (4).

3. Lance suivant les revendications 1 ou 2, caractérisée en ce que la chambre (6) est de révolution et présente sensiblement la forme d'une poire tronquée du côté supérieur et inférieur.

4. Lance suivant les revendications 1 ou 2, caractérisée en ce que la paroi intérieure de la chambre (6) est munie de rainures.

5. Lance suivant une des revendications 1 à 3, caractérisée en ce que le profil intérieur de la chambre (6) est dimensionné de manière à ce que l'angle du profil, à la sortie de la tête, correspond à l'angle (A) de déviation du jet, tel que désiré.

6. Lance suivant une des revendications 1 à 4, caractérisée en ce que l'embouchure (9) de la dite tuyère (4) et l'embouchure (7) de la tête de lance ont des dimensions comparables.

## Claims

1. Lance for use in refining metals or ferroalloys by injecting oxygen from top into the bath, the head (1) of the said lance including the orifice (9) of at least one conduit (4) for conveying a jet (3) of refining oxygen at a supersonic velocity, characterized in that a chamber (6) is interposed between the orifice (9) of the said conduit (4) and the mouth (7) of the lance head, the chamber (6) widening progressively out from the said orifice (9) of the conduit (4) and narrowing toward the said mouth (7) of the lance head, in that at least one opening (5) of at least one lateral ducts (10) opens into the chamber (6) in the vicinity of the orifice (9) of the said conduit (4) and in that each of the lateral ducts (10) is connected to a gas source and comprises an individual valve (11) for regulating the flow.

2. Lance according to claim 1, characterized in that at least three lateral ducts (10) are arranged symmetrically around the orifice (9) of the conduit (4).

3. Lance according to the claims 1 or 2, characterized in that the chamber (6) is a body of revolution having essentially the shape of a pear which is truncated at top and at bottom.

4. Lance according to the claims 1 to 3, characterized in that the inner wall of the chamber (6) includes grooves.

5. Lance according to the claims 1 to 3, characterized in that the inner profile of the chamber (6) is dimensioned so that the profile angle, at the outlet of the lance head, corresponds to the desired angle of deflection A of the jet.

6. Lance according to the claims 1 to 4, characterized in that the orifice (9) of the conduit (4) and the mouth (7) of the lance head have comparable dimensions.

## Patentansprüche

1. Sauerstoff-Blaslanze zum Frischen von Metallen oder von Ferrolegierungen mittels von oben eingeblasenem Sauerstoff, wobei der Lanzenkopf (1) eine Mündung (7) und wenigstens eine Leitung (4) aufweist, welche zum Führen des mit Überschallgeschwindigkeit aus der Mündung (7) austretenden Strahles (3) von zum Frischen bestimmtem Sauerstoff dient, dadurch gekennzeichnet, dass eine Kammer (6) zwischen dem Ende (9) der besagten Leitung (4) und der Mündung (7) des Lanzenkopfes angeordnet ist, wobei sich die Kammer (6) ausgehend von dem Leitungsende (9) zunehmend aufweitet um sich dann in Richtung auf die Mündung (7) des Lanzenkopfes hin wieder zu verjüngen, dass wenigstens eine Öffnung (5) von wenigstens einer seitlichen Düse (10) in der Nähe des besagten Leitungsendes (9) in die Kammer (6) einmündet und dass eine jede der seitlichen Düsen (10) an eine Gasquelle angeschlossen ist und dass sie ein individuelles Ventil (11) zum Regeln des Gasdurchflusses besitzt.

2. Sauerstoff-Blaslanze nach Anspruch 1, dadurch gekennzeichnet, dass wenigstens drei seitliche Düsen (10) symmetrisch um das Ende (9) der besagten Leitung (4) angeordnet sind.

3. Sauerstoff-Blaslanze nach einem der Ansprüche 1 und 2, dadurch gekennzeichnet, dass die Kammer (6) ein Revolutionskörper ist und dass sie im Wesentlichen die Form einer auf der oberen Seite und auf der unteren Seite abgestumpften Birne aufweist.

4. Sauerstoff-Blaslanze nach einem der Ansprüche 1 und 2, dadurch gekennzeichnet, dass die innere Wand der Kammer (6) mit Furchen versehen ist.

5. Sauerstoff-Blaslanze nach einem der Ansprüche 1 bis 3, dadurch gekennzeichnet, dass das innere Profil der Kammer (6) so dimensioniert ist, dass der Winkel des Profils an der Mündung des Lanzenkopfes dem gewünschten Ablenkwinkel A des Strahles entspricht.

6. Sauerstoff-Blaslanze nach einem der Ansprüche 1 bis 4, dadurch gekennzeichnet, dass das Leitungsende (9) und die Mündung (7) des Lanzenkopfes vergleichbare Ausmasse haben.
